# EUROPÄISCHE PATENTSCHRIFT

(11) **EP 2 342 145 B1**
(45) Veröffentlichungstag und Bekanntmachung des Hinweises auf die Patenterteilung: **27.02.2013**
(21) Anmeldenummer: 09759654.8
(22) Anmeldetag: 29.10.2009
(51) Int. Cl.: B65D 81/36

(54) **VORRICHTUNG ZUR BEFESTIGUNG EINER AUFSATZFIGUR AUF EINER GETRÄNKEFLASCHE**
DEVICE FOR FASTENING A CAP FIGURE TO A BEVERAGE BOTTLE
DISPOSITIF DE FIXATION D'UNE FIGURINE SUR UNE BOUTEILLE DE BOISSON

(30) Priorität: 30.10.2008 DE 102008053927
(43) Veröffentlichungstag der Anmeldung: 13.07.2011
(73) Patentinhaber: PCO Group GmbH, 23942 Dassow (DE)
(72) Erfinder: LEMKE, Stefan, 23911 Pogeez (DE); WETTLAUFER, Bernhard, 82467 Garmisch-Partenkirchen (DE); THOMAS, Götz, 25524 Itzehoe (DE)
(74) Vertreter: Thomas, Götz
(86) Internationale Anmeldenummer: PCT/EP2009/007744
(87) Internationale Veröffentlichungsnummer: WO 2010/049151

(56) Entgegenhaltungen:
- WO-A1-01/89952
- WO-A2-2005/060359
- FR-A- 386 710
- US-A- 2 546 122
- US-A- 5 502 981
- US-A- 5 509 551

## Beschreibung

Die Erfindung betrifft eine Vorrichtung zur Befestigung Aufsatzfigur auf einer Getränkeflasche, eine Kombination aus einer solchen Befestigungsvorrichtung und einer Aufsatzfigur, sowie eine Getränkeflasche mit einer solchen Kombination, - siehe zum Beispiel WO 2005/060 359.

Aufsatzfiguren, im Englischen auch "toppers" genannt, sind aus Film oder Fernsehen bekannte Charaktere, die in verkleinerter Form dreidimensional aus Kunststoff nachgebildet und zur Förderung des Verkaufs von Getränken, Popcorn, Zuckerwatte oder dergleichen in Kinos und ähnlichem als Verkaufseinheit zusammen mit diesen Produkten vertrieben werden. Die genannten Produkte werden dabei in Bechern angeboten, deren Deckel mit einer der Aufsatzfiguren bestückt ist. Zur Befestigung der Aufsatzfiguren wird der zum Verschließen des Bechers dienende, ggf. mit einer Öffnung für einen Strohhalm versehene und durch Spritzgießen oder Tiefziehen aus Kunststoff hergestellte Deckel bei seiner Fertigung mit einer in der Mitte eingeformten und nach oben offenen zylindrischen Vertiefung versehen, in welche sich ein zylindrischer Sockel der Aufsatzfigur mit Presssitz oder Presspassung einsetzen lässt. Nach dem Verzehr des Produkts kann die Aufsatzfigur vom Deckel des Bechers abgenommen und als Spiel- oder Sammelfigur verwendet werden, wobei der massive Sockel dann dazu dient, die Standfestigkeit der auf einer Unterlage abgestellten Aufsatzfigur zu verbessern.

Ein Deckel für einen Getränkebecher, der in der Mitte mit einer Ausnehmung für den Sockel einer solchen Aufsatzfigur versehen ist, ist zum Beispiel in der EP 2 105 388 A1 offenbart.

Insbesondere beim Verkauf von Erfrischungsgetränken wird jedoch als nachteilig angesehen, dass Erfrischungsgetränke nur dann in

Verbindung mit einer Aufsatzfigur angeboten werden können, wenn sie zuvor in einen Becher abgefüllt worden sind, dessen Deckel sich zur Befestigung einer Aufsatzfigur eignet. Neben dem zusätzlichen Materialeinsatz, dem zusätzlichen Arbeitsaufwand und dem zusätzlichen Abfallaufkommen, das mit dem Abfüllen der Erfrischungsgetränke in Becher verbunden ist, führen die in Bechern angebotenen Erfrischungsgetränke auch leichter zum Verschütten von Getränkeresten infolge eines Umkippens des zum größten Teil geleerten Bechers. Darüber hinaus bevorzugen viele Kunden den Konsum von Erfrischungsgetränken direkt aus einer Getränkeflasche, weil die Unversehrtheit des Inhalts vor dem ersten Öffnen sichergestellt ist und nach einem teilweisen Verbrauch die Möglichkeit des Wiederverschließens besteht. Die zur Befestigung auf Becherdeckeln geeigneten handelsüblichen Aufsatzfiguren mit zylindrischem Sockel lassen sich jedoch an gebräuchlichen Getränkeflaschen nicht in einer Art und Weise befestigen, die zum einen für ein ästhetisches Erscheinungsbild des Produkts sorgt und zum anderen für den Kunden deutlich sichtbar macht, dass die Getränkeflasche und die Aufsatzfigur eine zusammengehörige Verkaufseinheit bilden.

Ausgehend hiervon liegt der Erfindung die Aufgabe zugrunde, eine Vorrichtung der eingangs genannten Art zu schaffen, mit der sich die bekannten Aufsatzfiguren ästhetisch ansprechend und verkaufsfördernd auf einfache Art und Weise lösbar mit nahezu allen gebräuchlichen Getränkeflaschen aus Kunststoff zu einer Verkaufseinheit verbinden lassen, wobei sie sich nicht nur vor dem Verkauf der Getränkeflaschen auf deren Schraubdeckel befestigen lassen, sondern nach dem Verkauf der Getränkeflaschen und dem Abnehmen der Schraubdeckel auch auf dem Außengewinde des Halsteils der Getränkeflaschen.

Diese Aufgabe wird erfindungsgemäß durch die Merkmale in den Ansprüchen 1, 11 und 14 gelöst.

Bei einer ersten Ausgestaltung der erfindungsgemäßen Vorrichtung besitzt der Körper zwei nach entgegengesetzten Seiten weisende vorzugsweise zylindrische Ausnehmungen, von denen die eine einen vorzugsweise zylindrischen Sockel der Aufsatzfigur und die andere den Schraubdeckel der Getränkeflasche aufnimmt.

Der Erfindung liegt die Erkenntnis zugrunde, dass nahezu alle gebräuchlichen Getränkeflaschen aus Kunststoff, in die Erfrischungsgetränke abgefüllt werden, nur wenige Arten von genormten Schraubgewinden aufweisen, nämlich ein Außengewinde von etwa 27 mm Durchmesser bei den am weitesten verbreiteten Enghals-Getränkeflaschen, wie handelsübliche PET-Flaschen für Mineral- und Tafelwasser sowie für kohlensäurehaltige Erfrischungsgetränke, sowie ein Außengewinde von etwa 31 mm bzw. etwa 36 mm Durchmesser für zwei weniger stark verbreitete Weithals-Getränkeflaschen.

Dies hat zur Folge, dass die zum Verschließen der Getränkeflaschen dienenden, meist ebenfalls aus Kunststoff bestehenden Schraubdeckel von jeder dieser Arten nicht nur identische innere Querschnittsabmessungen besitzen, sondern wegen des Strebens nach Minimierung des Materialverbrauchs auch nahezu identische äußere Querschnittsabmessungen. Dies bedeutet wiederum, dass für fast jede Art von Getränkeflasche mit einem genormten Schraubgewinde, sei es eine Einweg- oder Mehrweg-Flasche unabhängig vom Inhalt, Volumen, Material, Hersteller oder Abfüllbetrieb der Flasche nur ein einziger Typ von erfindungsgemäßer Befestigungsvorrichtung benötigt wird, bei dem der Innendurchmesser der zur Aufnahme des Schraubdeckels der Getränkeflasche dienenden zylindrischen Ausnehmung so gewählt ist, dass er den Kern- bzw. Flankendurchmesser des auf dem Hals der Getränkeflasche ausgebildeten Schraubgewindes um ein definiertes Maß übersteigt.

Eine bevorzugte Ausgestaltung der Erfindung sieht vor, dass der Innendurchmesser der zur Aufnahme des Schraubdeckels der Getränkeflasche dienenden zylindrischen Ausnehmung den Kern- bzw. Flankendurchmesser eines auf dem Halsteil der Flasche ausgebildeten Schraubgewindes um 5 mm ± 0,5 mm bzw. um 3 mm ± 0,5 mm übersteigt. Eine mit solchen Abmessungen versehene erfindungsgemäße Befestigungsvorrichtung lässt sich auf den meisten Kunststoffschraubdeckeln von Enghals- und Weithals-Getränkeflaschen mit einer Gleitpassung oder einer leichten Presspassung anbringen, so dass sie vom Kunden ohne Mühe wieder vom Schraubdeckel abgenommen oder abgezogen werden kann, um die Getränkeflasche zu öffnen.

Während der Innendurchmesser der zur Aufnahme des Schraubdeckels dienenden Ausnehmung bei den für Enghals-Getränkeflaschen bestimmten Befestigungsvorrichtungen durchgängig etwa 30 mm beträgt, beträgt er bei den für Weithals-Getränkeflaschen bestimmten Befestigungsvorrichtungen entweder etwa 36 mm oder etwa 40 mm, da für Weithals-Getränkeflaschen von verschiedenen Herstellern zwei unterschiedliche Gewindedurchmesser verwendet werden.

Um für ein ansprechendes ästhetisches Erscheinungsbild der aus der Getränkeflasche, Aufsatzfigur und Befestigungsvorrichtung bestehenden Verkaufseinheit zu sorgen, sind die beiden Ausnehmungen koaxial zueinander angeordnet. Außerdem weist der Körper der Befestigungsvorrichtung bevorzugt eine oder zwei zylindrische äußere Umfangsflächen auf, die vorzugsweise koaxial zu den Ausnehmungen sind und ggf. ganz oder teilweise mit einer Rändelung oder einer anderen, das Abnehmen der Befestigungsvorrichtung vom Schraubdeckel der Getränkeflasche erleichternden Oberflächenbeschaffenheit versehen sein können. Um die Höhe des Körpers der Befestigungsvorrichtung zur Materialeinsparung, zur weiteren Verbesserung des ästhetischen Erscheinungsbildes und zur Minimierung der Gesamthöhe der Verkaufseinheit aus Getränkeflasche, Aufsatzfigur und Befestigungsvorrichtung so klein wie möglich zu halten, ist der Körper der Befestigungsvorrichtung vorzugsweise ringförmig ausgebildet, wobei er eine von den kommunizierenden Ausnehmungen gebildete axiale Durchgangsöffnung umschließt.

Zwischen der zur Aufnahme des Sockels der Aufsatzfigur dienenden Ausnehmung und der zur Aufnahme des Schraubdeckels dienenden Ausnehmung weist die Durchgangsöffnung vorzugsweise eine Ringschulter auf, um unterschiedlichen Innendurchmessern der beiden Ausnehmungen Rechnung zu tragen. Zur Verminderung der Höhe des Körpers der Befestigungsvorrichtung besitzt die Ringschulter zweckmäßig eine ebene ringförmige Oberfläche, die senkrecht zu einer Längsmittelachse der beiden Ausnehmungen angeordnet ist.

Da zumindest die meisten Enghals-Getränkeflaschen unterhalb ihres mit dem Schraubgewinde versehenen Halsteils mit einem ringförmigen, radial überstehenden flachen Bund versehen sind, der gewöhnlich einen axialen Abstand von etwa 20 mm von der Mündung des Halsteils aufweist, sieht eine weitere bevorzugte Ausgestaltung der Erfindung vor, dass die axiale Länge der zur Aufnahme des Schraubdeckels dienenden Ausnehmung zweckmäßig 22 mm oder mehr beträgt, so dass der Bund als Anschlag für das benachbarte Stirnende des Körpers der Befestigungsvorrichtung dienen kann, ohne dass das obere Ende des Schraubdeckels über die Ringschulter hinweg in die zur Aufnahme des Sockels der Aufsatzfigur dienende Ausnehmung ragt.

Die axiale Länge der zur Aufnahme des Sockels der Aufsatzfigur dienenden Ausnehmung ist zweckmäßig kleiner und beträgt vorzugsweise etwa 9 bis 10 mm, so dass der Sockel bis zum Anschlagen seiner von der Aufsatzfigur abgewandten Unterseite und/oder bis zum Anschlagen einer an seiner Oberseite radial überstehenden Plattform gegen das obere Stirnende des Körpers der Befestigungsvorrichtung in die Ausnehmung eingeführt werden kann.

Zur weiteren Materialeinsparung weist der Körper in axialer Richtung der zylindrischen Ausnehmungen auch einen stufenförmig abgesetzten äußeren Umfang auf. Die Wandstärke der zur Aufnahme des Sockels der Aufsatzfigur dienenden Ausnehmung ist zweckmäßig etwas größer als die Wandstärke der zur Aufnahme des Schraubdeckels dienenden Ausnehmung, jedoch ist auch eine im Wesentlichen gleichgroße Wandstärke möglich.

Die beiden Ausnehmungen können an ihrem Umfang jeweils von einer glatten zylindrischen Umfangsfläche begrenzt werden, jedoch kann es auch von Vorteil sein, zumindest die zur Aufnahme des Schraubdeckels dienende Ausnehmung an ihrem äußeren Umfang mit einer Rändelung zu versehen, die bei der Anbringung der Befestigungsvorrichtung auf dem Schraubdeckel einer Getränkeflasche mit einer gewöhnlich am äußeren Umfang des Schraubdeckels vorgesehenen Rändelung in Zahneingriff tritt.

In Verbindung mit einer Presspassung des Schraubdeckels der Getränkeflasche in einer solchen Ausnehmung würde es dieser Zahneingriff ermöglichen, den Schraubdeckel abzuschrauben, indem man die Befestigungsvorrichtung, ggf. nach dem Abnehmen der Aufsatzfigur, um die Längsachse der Getränkeflasche dreht. Wegen des größeren Außendurchmessers des Körpers der Befestigungsvorrichtung im Vergleich zum Außendurchmesser des Schraubdeckels würde dadurch insbesondere älteren oder schwächeren Personen das Öffnen der Getränkeflasche erleichtert.

Im Kontext der vorliegenden Beschreibung beziehen sich die Begriffe "unten", "oben", "untere" und "obere" auf die Ausrichtung des Körpers der Vorrichtung, in der dieser auf einer aufrecht stehenden Getränkeflasche befestigt wird.

Um es zu ermöglichen, trotz der Befestigung des Vorrichtung auf dem Außengewinde des Halsteils aus der Getränkeflasche zu trinken, ist die Ausnehmung des Körpers vorzugsweise nach oben zu offen, so dass sich ein Trinkhalm von oben her in die Ausnehmung und durch diese in den Halsteil einführen lässt.

Der Trinkhalm kann dabei durch eine Öffnung in einem Sockel der Aufsatzfigur in die Ausnehmung eingeführt werden. In diesem Fall kann die zuvor erwähnte erste Ausgestaltung der Vorrichtung verwendet werden, deren Körper zwei nach entgegengesetzten Seiten weisende Ausnehmungen aufweist, von denen die eine den vorzugsweise zylindrischen Sockel der Aufsatzfigur mit Gleitpassung oder leichter Presspassung aufnimmt und die andere zwei Abschnitte mit unterschiedlichem Öffnungsquerschnitt aufweist, von denen sich der untere erweiterte Abschnitt mit Gleitpassung oder leichter Presspassung auf den Schraubdeckel aufstecken lässt, während sich der obere verengte Abschnitt mittels eines auf seiner Umfangswand vorgesehenen Innengewindes nach dem Abnehmen des Schraubdeckels mit dem Schraubgewinde des Flaschenhalses in Gewindeeingriff bringen lässt.

Da die Sockel der für Deckel von Getränkebechern bestimmten Aufsatzfiguren jedoch gewöhnlich nicht mit einer Öffnung für einen Trinkhalm versehen sind, wird die Aufsatzfigur gemäß einer weiteren bevorzugten Ausgestaltung der Erfindung derart am Körper der Vorrichtung befestigt, dass sie sich in Bezug zu diesem bewegen lässt, um eine im Körper ausgesparte, mit der Ausnehmung kommunizierende Öffnung, durch die sich ein Trinkhalm in die Ausnehmung und in den Halsteil der Flasche einführen lässt, freizugeben bzw. wieder zu schließen.

Vorteilhaft läst sich die am Körper befestigte Aufsatzfigur in Bezug zum Körper um eine Achse drehen, die in Bezug zu einer Längsachse des Körpers und der Ausnehmung seitlich versetzt ist. Dies gestattet es zum einen, die Aufsatzfigur und ihren Sockel durch eine Drehung um die Achse zur Seite zu schwenken, um die Öffnung für den Trinkhalm freizulegen. Zum anderen lässt sich eine solche Bewegung mittels eines über die Oberseite des Körpers überstehenden exzentrischen Drehzapfens realisieren, der von unten her in eine exzentrische komplementäre Öffnung in der Unterseite des Sockels der Aufsatzfigur ragt, wobei der Drehzapfen und die Öffnung zugleich als Rastmittel dienen können, um den Sockel der Aufsatzfigur lösbar mit dem Körper zu verrasten.

Der vorzugsweise zylindrische Sockel der Aufsatzfigur umfasst zweckmäßig einen Oberteil mit einer als Standfläche für die Aufsatzfigur dienenden ebenen Plattform und einer im Abstand von einem kreisförmigen Umfangsrand der Plattform über deren Unterseite überstehenden kreisringförmigen Schürze, sowie einen flachen napfförmigen Unterteil, der sich von unten her in eine von der Unterseite der Plattform und der Schürze begrenzte zylindrische Aussparung des Oberteils einsetzen lässt, so dass zur Befestigung der Aufsatzfigur an der Plattform dienende Mittel, wie Rastvorsprünge, die durch Öffnungen der Plattform ragen und mittels eines Klebers auf der Unterseite der Plattform fixiert sind, unsichtbar im Inneren des Sockelteils verborgen sind. In diesem Fall ist die zugleich als Rastöffnung ausgebildete Öffnung zweckmäßig im napfförmigen Unterteil des Sockels ausgebildet, da sich dort eine nach oben zu erweiterte Rastöffnung durch Spritzgießen leicht ausbilden lässt.

Um einerseits das optische Erscheinungsbild der Verkaufseinheit aus Vorrichtung und Aufsatzfigur bei geschlossener Öffnung für den Trinkhalm zu verbessern und andererseits zu verhindern, dass die Aufsatzfigur weiter als zum Öffnen bzw. zur Freigabe der Trinkhalmöffnung notwendig zur Seite verschwenkt wird, weist der Körper vorteilhaft Mittel zum Begrenzen der Bewegung der am Körper befestigten Aufsatzfigur in Bezug zum Körper auf, die mit komplementären Mitteln am Sockel der Aufsatzfigur zusammenwirken. Bei diesen Mitteln handelt es sich zweckmäßig um einen parallel zum Drehzapfen über die Oberseite des Körpers überstehenden Stift, der in eine nach unten offene kreisbogenförmig Nut in der Unterseite des Sockels der Aufsatzfigur eingreift, nachdem diese auf dem Körper befestigt worden ist. Diese Mittel können gleichzeitig auch zur Festlegung der Drehrichtung der am Körper befestigten Aufsatzfigur zur Freigabe bzw. zum Schließen der Öffnung dienen.

Im Folgenden wird die Erfindung anhand einiger in der Zeichnung dargestellter Ausführungsbeispiele näher erläutert. Es zeigen:
Fig. 1: eine Seitenansicht einer ersten, nicht erfindungsgemäß ansgebildeten Ausführungsform einer Vorrichtung zur Befestigung einer Aufsatzfigur mit einem zylindrischen Sockelteil auf einer Getränkeflasche;
Fig. 2: eine Längsschnittansicht der ersten Ausführungsform der Befestigungsvorrichtung;
Fig. 3: eine Oberseitenansicht der ersten Ausführungsform der Befestigungsvorrichtung;
Fig. 4: eine Unterseitenansicht der ersten Ausführungsform der Befestigungsvorrichtung;
Fig. 5: eine perspektivische Ansicht einer Getränkeflasche mit Schraubdeckel vor der Anbringung der ersten Ausführungsform der Befestigungsvorrichtung und der Aufsatzfigur auf dem Schraubdeckel;
Fig. 6: eine perspektivische Ansicht der Getränkeflasche nach der Anbringung der in den Figuren 1 bis 4 dargestellten ersten Ausführungsform der Befestigungsvorrichtung und vor der Anbringung der Aufsatzfigur;
Fig. 7: eine perspektivische Ansicht der Getränkeflasche nach der Anbringung der Befestigungsvorrichtung und der Aufsatzfigur;
Fig. 8a und 8b: perspektivische Ansichten der Getränkeflasche nach der Anbringung einer zweiten, erfindungsgemäß ausgebildeten Ausführungsform einer Befestigungsvorrichtung auf dem Schraubdeckel bzw. nach dem Abnehmen des Schraubdeckels und der Anbringung auf einem Schraubgewinde eines Flaschenhalses, jeweils bei abgenommener Aufsatzfigur;
Fig. 9a und 9b: perspektivische Ansichten der Getränkeflasche nach der Anbringung der Befestigungsvorrichtung auf dem Schraubgewinde des Flaschenhalses, die jeweils unterschiedliche Drehstellungen der auf der Befestigungsvorrichtung angebrachten Aufsatzfigur zeigen;
Fig. 10: eine Oberseitenansicht der Befestigungsvorrichtung aus den Figuren 8 und 9;
Fig. 11: eine Unterseitenansicht eines Sockels der Aufsatzfigur aus den Figuren 8 und 9;
Fig. 12: eine Längsschnittansicht der Befestigungsvorrichtung und des Sockels der Aufsatzfigur aus den Figuren 8 und 9 entlang der Linie XII-XII der Fig. 10, nach der Anbringung auf dem Schraubdeckel der Getränkeflasche entsprechend Fig. 8a;
Fig. 11: eine Längsschnittansicht der Befestigungsvorrichtung und des Sockels der Aufsatzfigur aus den Figuren 8 und 9 entlang der Linie XIII-XIII der Fig. 10, nach der Anbringung auf dem Schraubgewinde des Flaschenhalses entsprechend Fig. 8b;
Fig. 14a und 14b: perspektivische Ansichten der Getränkeflasche nach der Anbringung einer dritten, erfindungsgemäß ausgebildeten Ausführungsform der Befestigungsvorrichtung auf dem Schraubdeckel bzw. auf dem Schraubgewinde des Flaschenhalses;
Fig. 15 eine Längsschnittansicht der Befestigungsvorrichtung aus Fig. 14a und 14b nach der Anbringung auf dem Schraubgewinde des Flaschenhalses.

Die in der Zeichnung dargestellte Vorrichtung 2 dient zur Befestigung einer Aufsatzfigur 4 mit einem zylindrischen Sockel 6 als Merchandisingartikel auf einer ein Erfrischungsgetränk enthaltenden Getränkeflasche 8.

Wie am besten in den Figuren 6, 7, 8, 9 und 14 dargestellt, besteht die zur Anbringung auf der Getränkeflasche 8 bestimmte Aufsatzfigur 4 aus einem aus Film oder Fernsehen bekannten, in verkleinerter Form dreidimensional aus Kunststoff nachgebildeten Charakter, im vorliegenden Fall dem Roboter WALL.E aus dem gleichnamigen Film, der starr auf dem flachen Sockel 6 befestigt ist. Der Sockel 6 weist an seiner Oberseite eine Plattform 10 für die Aufsatzfigur 4 auf, und ist mit einer im radialen Abstand vom kreisförmigen Umfangsrand der Plattform 10 über deren Unterseite überstehenden Schürze 12 versehen, die zusammen mit der Plattform 10 einen Oberteil des Sockels 6 bildet und zylindrische äußere und innere Umfangsflächen aufweist.

Wie am besten in den Figuren 5 bis 7 dargestellt, kann die Aufsatzfigur 4 mit Hilfe der Befestigungsvorrichtung 2 lösbar auf einem Schraubdeckel 14 der Getränkeflasche 8 befestigt werden, der als Halterung für die Befestigungsvorrichtung 2 und damit für die Aufsatzfigur 4 dient. Wie am besten in Fig. 2 und 5 dargestellt, besteht der auf ein Außengewinde 16 am äußeren Umfang eines Halsteils 18 der Getränkeflasche 8 aufgeschraubte Schraubdeckel 14 in bekannter Weise aus einem napfförmigen Deckelteil 20, das an seinem inneren Umfang mit einem zu dem Außengewinde des Halsteils 18 komplementären Innengewinde 22 versehen ist, sowie einem unterhalb des Außengewindes 16 auf den Halsteil 18 der Getränkeflasche 8 aufgeschrumpften Sicherungsband 24, das durch eine Mehrzahl von Materialbrücken 26 mit einem benachbarten unteren Rand des Deckelteils 20 verbunden ist. Die unversehrten Materialbrücken 26 dienen dem Kunden als Anzeichen dafür, dass die Getränkeflasche 8 zuvor noch nicht geöffnet worden ist, da sie beim ersten Abschrauben des Schraubdeckels 14 zerrissen werden. Der Deckelteil 20 weist einen allgemein zylindrischen äußeren Umfang auf, der mit einer Rändelung 28 versehen ist.

Unterhalb des Sicherungsbandes 24 ist der Halsteil 18 der Getränkeflasche 8 mit einem radial überstehenden Bund 30 versehen, der die maschinelle Manipulation der Getränkeflasche 8 erleichtert.

Wie sich am besten aus Fig. 1 und 2 entnehmen lässt, besteht die in den Figuren 1 bis 7 dargestellte erste Ausführungsform der Befestigungsvorrichtung 2 aus einem durch Spritzgießen aus thermoplastischem Kunststoff einstückig hergestellten ringförmigen Körper 32, der zwei koaxiale zylindrische Ausnehmungen 34, 36 umgibt, von denen die eine zur Aufnahme des in Fig. 2 in unterbrochenen Linien dargestellten zylindrischen Sockelteils 6 der Aufsatzfigur 4 und die andere zur Aufnahme des in Fig. 2 in strichpunktierten Linien dargestellten Schraubdeckels 14 der Getränkeflasche 8 dient.

Die beiden Ausnehmungen 34, 36 sind jeweils zu einem benachbarten oberen bzw. unteren Stirnende 38, 40 des Körpers 32 hin offen und kommunizieren an ihren inneren Enden miteinander, so dass sie zusammen eine axial durch den Körper 32 durchgehende Öffnung bilden.

Die beiden Ausnehmungen 34, 36 werden radial nach außen zu jeweils von einer ringförmigen Umfangswand 42, 44 (Fig. 2) mit einer zur Längsmittelachse 46 des Körpers koaxialen inneren und äußeren zylindrischen Umfangsfläche begrenzt. Die beiden Umfangswände 42, 44 sind durch eine Ringschulter 48 mit zwei zur Längsmittelachse 46 des Körpers 32 senkrechten Oberflächen 50, 52 miteinander verbunden, von denen die innere Oberfläche 50 die obere, zur Aufnahme des Sockelteils 6 der Aufsatzfigur 4 dienende Ausnehmung 34 nach unten zu begrenzt. Diese letztere Ausnehmung 34 weist einen Innendurchmesser auf, der größer ist als ein Innendurchmesser der unteren, zur Aufnahme des Schraubdeckels 14 der Getränkeflasche 8 dienenden Ausnehmung 36. Die obere Umfangswand 42 ist am Übergang zum ebenen oberen Stirnende 38 des Körpers 32 sowie am Übergang zur unteren äußeren Oberfläche 52 der Ringschulter 48 jeweils mit einer Fase 54, 56 versehen, während die untere Umfangswand 44 am Übergang zum ebenen unteren Stirnende 40 des Körpers 32 mit einer Fase 58 versehen ist.

Der Innendurchmesser und die axiale Länge der oberen Ausnehmung 34 sind so an den Außendurchmesser und die axiale Höhe des Sockelteils 6 der Aufsatzfigur 4 angepasst, dass sich der Sockelteil 6 mit einer Gleitpassung oder mit einer leichten Presspassung von oben her in die Ausnehmung 34 einführen lässt, bis das untere Stirnende des Sockelteils 6 auf der Oberfläche 50 der Ringschulter 48 und/oder der Bund 10 des Sockelteils 6 auf dem oberen Stirnende 38 aufliegt. Bei der in der Zeichnung dargestellten Befestigungsvorrichtung 2 beträgt der Innendurchmesser der oberen Ausnehmung 34 etwa 40 mm, während die axiale Höhe der Ausnehmung 36 etwa 9 bis 10 mm beträgt.

Der Innendurchmesser der unteren Ausnehmung 36 ist so gewählt, dass er um 5 mm + 0,5 mm größer als der Kerndurchmesser und um 3 mm ± 0,5 mm größer als der Flankendurchmesser des auf dem Halsteil 18 der Getränkeflasche 8 ausgebildeten Außengewindes 16 ist, das mit dem Innengewinde 22 des Schraubdeckels 14 im Gewindeeingriff steht. Bei der in der Zeichnung dargestellten Enghals-Getränkeflasche 8 weist das Außengewinde 16 einen Kern- und Flankendurchmesser von 24,5 mm bzw. 27 mm auf, während der Innendurchmesser der unteren Ausnehmung 30 mm beträgt.

Eine Befestigungsvorrichtung 2, deren untere Ausnehmung 36 einen solchen Innendurchmesser aufweist, lässt sich infolge geringfügig unterschiedlicher Wandstärken des Deckelteils 20 mit mehr oder weniger starker Presspassung lösbar auf allen Kunststoffschraubdeckeln von üblichen Enghals-Getränkeflaschen, zum Beispiel dünnwandigen PET-Einweg- oder Mehrwegflaschen mit Fruchtsäften, Tafel- oder Mineralwässern oder Schorlen oder auf dickwandigen PET-Mehrwegflaschen mit kohlensäurehaltigen Getränken befestigen, deren Halsteil 18 stets ein genormtes Außengewinde mit einem Kerndurchmesser von 24,5 mm und einen Flankendurchmesser von 27 mm aufweist.

Die axiale Länge der unteren Ausnehmung 36 ist so gewählt, dass das obere Ende des Deckelteils 20 des Schraubdeckels 14 nicht über die Oberfläche 50 der Ringschulter 48 hinaus in die obere Ausnehmung 34 ragt, wenn die Befestigungsvorrichtung 2 bis zum Anschlagen des unteren Stirnendes 40 des Körpers 32 gegen die Oberseite des Bundes 30 von oben her auf den Schraubdeckel 14 geschoben wird, wie in Fig. 2 dargestellt. Bei der in der Zeichnung dargestellten Befestigungsvorrichtung 2 beträgt die axiale Länge der Ausnehmung 36 etwa 22 mm.

Wie sich am besten aus den Figuren 8a, 8b, 10 und 11 entnehmen lässt, besteht die in den Figuren 8 bis 13 dargestellte zweite Ausführungsform der Befestigungsvorrichtung 2 ebenfalls aus einem durch Spritzgießen aus thermoplastischem Kunststoff einstückig hergestellten Körper 60. Wie am besten in Fig. 12 und 13 dargestellt, weist der Körper 60 eine zylindrische äußere Umfangsfläche 62 auf, deren Außendurchmesser dem Außendurchmesser der Schürze 12 des Sockels 6 der Aufsatzfigur 4 entspricht. Der Körper 60 besitzt eine etwas größere Länge als der Körper 32 der Vorrichtung 2 in den Figuren 1 bis 7 und umschließt eine zur Längsmittelachse 46 des Körpers 60 allgemein koaxiale, nach unten zu offene Ausnehmung 64, die an ihrem oberen Ende von einer ebenen, zur Längsmittelachse 46 senkrechten Stirnwand 66 des Körpers 60 begrenzt wird. Die Ausnehmung 64 ist in ihrer Längsrichtung in zwei Abschnitte 68, 70 unterteilt, von denen der untere, an das offene Ende der Ausnehmung 64 angrenzende Abschnitt 68 einen größeren Innendurchmesser als der obere, an die Stirnwand 66 angrenzende Abschnitt 70 besitzt. Der Innendurchmesser des unteren Abschnitts 68 entspricht dem Innendurchmesser der Ausnehmung 36 der Vorrichtung aus den Figuren 1 bis 7 und ist wie dieser so an den Außendurchmesser des Schraubdeckels 14 der in der Zeichnung dargestellten Enghals-Getränkeflasche 8 angepasst, dass sich dieser Schraubdeckel 14 mit mehr oder weniger starker Presspassung oder Gleitpassung in den unteren Abschnitt 68 der Ausnehmung 64 einführen lässt, wie in Fig. 12 und in Fig. 8a bei abgenommener Aufsatzfigur 4 dargestellt. Dies gestattet es, die Vorrichtung 2 vor dem Verkauf der Getränkeflasche 8 als Marketingartikel derart abnehmbar auf dem Schraubdeckel 14 zu befestigen, dass die Aufsatzfigur 4 aufrecht auf dem oberen Ende der Flasche 8 sitzt.

Die zylindrische Umfangswand 72 des Körpers 60, welche die Ausnehmung 64 umgibt, kann im Bereich des unteren Abschnitts 68 an ihrer Innenseite mit einer Längsriffelung oder dergleichen versehen sein, um das Einführen des Schraubdeckels 14 in den unteren Abschnitt 68 der Ausnehmung zu erleichtern und den Halt der Vorrichtung 2 auf dem Schraubdeckel 14 zu verbessern. Im Bereich des oberen verengten Abschnitts 70 ist die zylindrische Umfangswand 72 auf ihrer Innenseite mit einem Innengewinde 73 versehen, das zu dem Außengewinde 16 auf dem Halsteil 18 der Flasche 8 passt, so dass sich der Körper 60 nach der Abnahme vom Schraubdeckel 14 und nach dem Abschrauben desselben vom Außengewinde 16 des Halsteils 18 auf diesem festschrauben lässt, vorzugsweise bis entweder das obere Stirnende des Halsteils 18 gegen die Unterseite der Stirnwand 66 anschlägt, oder bis das ringförmige untere Stirnende des Körpers 60 gegen die Oberseite des Bundes 30 anschlägt, wie in Fig. 13 dargestellt, und eine feste Schraubverbindung zwischen der Vorrichtung 2 und der Flasche 8 hergestellt ist.

Wie am besten in den Figuren 8a, 8b und 13 dargestellt, weist die obere Stirnwand 66 des Körpers eine Öffnung 74 auf, durch die sich ein Trinkhalm (nicht dargestellt) von oben her in die Ausnehmung 64 einführen lässt. Die Öffnung 74 ist so in der Stirnwand 66 angeordnet, dass sie in Bezug zur Längsmittelachse 46 des Körpers 60 zwar exzentrisch ist, jedoch nach dem Festschrauben der Vorrichtung 2 auf dem Halsteil 18 der Flasche 8 noch oberhalb von einer Mundöffnung des Halsteils 18 liegt, so dass sich der durch die Öffnung 74 in die Ausnehmung 64 eingeführte Trinkhalm selbsttätig weiter ins Innere des Halsteils 18 und durch diesen hindurch ins Innere der Getränkeflasche 8 bewegt.

Die lösbare Befestigung der Aufsatzfigur 4 an der Vorrichtung 2 erfolgt hier durch Verrasten des Sockels 6 der Aufsatzfigur 4 mit dem Körper 60. Zu diesem Zweck weist der Körper 60 einen in axialer Richtung nach oben über die Stirnwand 66 überstehenden rotationssymmetrischen Rastzapfen 76 auf, dessen freies oberes Ende eine Verdickung 78 aufweist und oberhalb der Verdickung 78 eine konische Verjüngung aufweist, wie am besten in Fig. 12 und 13 dargestellt.

Der Rastzapfen 76 lässt sich von unten her in eine in Fig. 11 dargestellte komplementäre rotationssymmetrische Rastöffnung 82 in der Unterseite des Sockels 6 der Aufsatzfigur 4 einführen und in der Öffnung 82 verrasten, wobei eine ebene Unterseite 84 des Sockels 6 leicht gegen die parallele ebene Oberseite 86 der Stirnwand 66 angepresst wird. Wie am besten in den Figuren 12 und 13 dargestellt, ist die Rastöffnung 82 in einem flachen napfförmigen Unterteil 88 des Sockels 6 ausgebildet, der in eine von der Schürze 12 und der Plattform 10 begrenzte, nach unten offene zylindrische Ausnehmung des Oberteils eingesetzt ist, so dass eventuelle zur Befestigung der Aufsatzfigur 4 an der Plattform 10 dienenden Mittel, wie Rastvorsprünge, die durch Öffnungen der Plattform 10 ragen und mittels eines Klebers auf der Unterseite der Plattform 10 fixiert sind, unsichtbar im Inneren des Sockels 6 verborgen sind.

Die Rastöffnung 82 ist von einer zylindrischen Begrenzungswand 90 umgeben, die durch Spritzgießen einstückig mit einem Boden 92 des Unterteils 88 ausgebildet wird und an ihrem unteren Ende konisch erweitert ist, um das Einführen des verdickten oberen Endes des Rastzapfens 76 in die Rastöffnung 82 zu erleichtern. Die Höhe der zylindrischen Begrenzungswand 90 ist so gewählt, dass sich ihr oberer Rand nach dem Verrasten in der Höhe eines sich nach oben zu erweiternden Teils der Verdickung 78 befindet, so dass der Sockel 6 mit der Unterseite des Bodens 92 leicht gegen die Oberseite 86 der Stirnwand 66 des Körpers 60 angepresst wird, um die Öffnung 72 im geschlossenen Zustand abzudichten.

Durch die rotationssymmetrische Form des Rastzapfens 76 und der Rastöffnung 82 lässt sich die Aufsatzfigur 4 nebst Sockel 6 nach dem Verrasten mit dem Körper 60 der Vorrichtung 2 in Bezug zu diesem um die Längsachse des Rastzapfens 76 und der Rastöffnung 82 drehen.

Der Rastzapfen 76 ist in Bezug zur Längsmittelachse 46 des Körpers 60 exzentrisch angeordnet, ebenso wie die Rastöffnung 82 in Bezug zu einer Längsmittelachse des Sockels 6. Die Exzentrizität und die Lage des Rastzapfens 76 in Bezug zur Öffnung 74 sind so gewählt, dass die Öffnung 74 durch den Boden 92 des Sockels 6 der Aufsatzfigur 4 dicht verschlossen wird, wenn die Umfangsfläche 62 und die Längsmittelachse 46 des Körpers 60 mit der Umfangsfläche der Schürze 12 bzw. mit der Längsmittelachse des Sockels 6 fluchten, wie in Fig. 9a dargestellt. Wenn jedoch der Sockel 6 der Aufsatzfigur 4 aus der in Fig. 9a dargestellten Position heraus um die Längsachse des Rastzapfens 76 in Bezug zum Körper 60 verdreht wird, wird durch diese Drehbewegung die Öffnung 74 freigelegt, wie in Fig. 9b dargestellt.

Um die Drehbewegung zu begrenzen, steht ein zum Rastzapfen 76 paralleler Stift 94 nach oben über die Stirnwand 66 über, der nach dem Verrasten des Sockels 6 der Aufsatzfigur 4 mit dem Körper 60 in eine nach unten offene bogenförmige Aussparung 96 (Fig. 11) im Boden 92 des Unterteils 88 ragt und jeweils in den beiden in Fig. 9a und 9b dargestellten Endstellungen gegen eines der beiden Stirnenden der Aussparung 96 anstößt. Die Aussparung 96 ist vorzugsweise so angeordnet, dass sich der Sockel 6 der Aufsatzfigur 4 entgegen der Drehrichtung des Körpers 60 beim Aufschrauben auf dem Halsteil 18 der Flasche 8 aus der in Fig. 9a dargestellten Position heraus schwenken lässt.

Die in den Figuren 8 bis 13 dargestellte dritte Ausführungsform der Befestigungsvorrichtung 2 besteht ebenfalls aus einem durch Spritzgießen aus thermoplastischem Kunststoff hergestellten Körper 100, der wie der Körper 32 der Vorrichtung 2 in den Figuren 1 bis 7 eine nach oben offene Ausnehmung 34 aufweist, in die sich der Sockel 6 der Aufsatzfigur 4 von oben her mit leichter Presspassung einsetzen lässt. Der Körper 100 weist auch eine nach unten offene Ausnehmung 64 mit zwei Abschnitten 68 und 70 auf, deren Form und Abmessungen der Form und den Abmessungen der Abschnitte 68 und 70 der Ausnehmung 64 der Vorrichtung 2 in den Figuren 8 bis 13 entsprechen, so dass sich der Körper 100 ebenfalls sowohl auf dem Schraubdeckel 14 und auf dem Außengewinde 16 des Halsteils 18 der Flasche 8 befestigen lässt.

Im Unterschied zu den zuvor beschriebenen Vorrichtungen 2 ist dort der Sockel 6 der Aufsatzfigur 4 mit einer durch die Plattform 10 und den Boden 92 des Unterteils 88 durchgehenden Öffnung 102 versehen, die von ineinander greifenden, an der Plattform 10 bzw. am Boden 92 angeformten zylindrischen Hülsen 106, 108 umgeben ist. Durch diese Öffnung 102 lässt sich ein Trinkhalm 104 in die beiden Ausnehmungen 34 und 64 sowie durch die Ausnehmungen 34 und 64 hindurch ins Innere des Halsteils 18 der Flasche 8 einführen, wie am besten in Fig. 15 dargestellt, nachdem der Körper 100 auf das Außengewinde 16 des Halsteils 18 aufgeschraubt worden ist, wie es für die zweite Ausführungsform beschrieben worden ist. In den Figuren 14a, 14b und 15 entsprechen gleiche Bezugszeichen gleichen Teilen wie in den übrigen Figuren und sollen daher nicht erneut erläutert werden.

## Patentansprüche

1. Vorrichtung zur Befestigung einer Aufsatzfigur auf einer Getränkeflasche, mit einem Körper (60, 100), der Mittel (34, 76) zur lösbaren Befestigung der Aufsatzfigur (4) und eine Ausnehmung (36, 64) zur Aufnahme eines Schraubdeckels (14) und eines mit einem Außengewinde (16) versehenen Halsteils (18) der Getränkeflasche aufweist, wobei die Ausnehmung (64) zur Befestigung des Körpers (60, 100) am Schraubdeckel (14) und am Außengewinde (16) des Halsteils (18) der Getränkeflasche (8) dient und ein offenes unteres Ende, einen an das offene Ende angrenzenden unteren Abschnitt (68) mit einem größeren Öffnungsquerschnitt, sowie einen oberen Abschnitt (70) mit einem kleineren Öffnungsquerschnitt aufweist, wobei der untere Abschnitt (68) den Schraubdeckel (14) mit Gleitpassung oder leichter Presspassung aufnimmt und eine Umfangswand (72) des oberen Abschnitts an ihrer Innenseite mit einem Innengewinde (73) zum Eingriff mit dem Außengewinde (16) des Halsteils (18) der Getränkeflasche (8) versehen ist.

2. Vorrichtung nach Anspruch 1, **dadurch gekennzeichnet, dass** der Körper (32) zwei nach entgegengesetzten Seiten weisende zylindrische Ausnehmungen (34, 36) aufweist, von denen die eine (34) einen zylindrischen Sockelteil (6) der Aufsatzfigur (4) und die andere einen Schraubdeckel (14) des als Getränkeflasche (8) ausgebildeten Getränkebehälters aufnimmt.

3. Vorrichtung nach Anspruch 2, **dadurch gekennzeichnet, dass** die Ausnehmungen (34, 36) den Sockelteil (6) der Aufsatzfigur (4) bzw. den Schraubdeckel (14) der Getränkeflasche (8) mit Gleitpassung oder leichter Presspassung aufnehmen.

4. Vorrichtung nach einem der vorangehenden Ansprüche, **dadurch gekennzeichnet, dass** der Körper (60) an seiner Oberseite eine Öffnung (74) aufweist, durch die sich ein Trinkhalm von oben her in die Ausnehmung (64) einführen lässt.

5. Vorrichtung nach einem der vorangehenden Ansprüche, **dadurch gekennzeichnet, dass** sich die am Körper (60) befestigte Aufsatzfigur (4) in Bezug zum Körper (60) bewegen lässt, um eine im Körper (60) ausgesparte Öffnung (74), durch die sich ein Trinkhalm in die Ausnehmung (64) einführen lässt, freizugeben bzw. zu schließen.

6. Vorrichtung nach Anspruch 5, **dadurch gekennzeichnet, dass** sich die Aufsatzfigur (4) in Bezug zum Körper (60) um eine Achse drehen lässt, die in Bezug zu einer Längsachse (46) des Körpers (60) und der Ausnehmung (64) seitlich versetzt ist.

7. Vorrichtung nach einem der vorangehenden Ansprüche, **dadurch gekennzeichnet, dass** die Mittel (76, 82) zur lösbaren Befestigung der Aufsatzfigur (4) Rastmittel (76) am Körper (60) umfassen, die sich mit komplementären Rastmitteln (82) an der Aufsatzfigur (4) bzw. an einem Sockel (6) der Aufsatzfigur in Rasteingriff bringen lassen.

8. Vorrichtung nach Anspruch 7, **dadurch gekennzeichnet, dass** die Rastmittel einen über ein oberes Ende des Körpers (60) überstehenden Rastbolzen (76) umfassen, der sich in eine nach unten offene Rastöffnung (82) im Sockel (6) der Aufsatzfigur (4) einrasten lässt.

9. Vorrichtung nach einem der Ansprüche 5 bis 8, **gekennzeichnet durch** Mittel (94, 96) zum Begrenzen der Bewegung der am Körper (60) befestigten Aufsatzfigur (4) in Bezug zum Körper (60) zwischen zwei Endstellungen und/oder zur Festlegung der Drehrichtung der am Körper (60) befestigten Aufsatzfigur (4) zur Freigabe bzw. zum Schließen der Öffnung (72).

10. Vorrichtung nach Anspruch 9, **dadurch gekennzeichnet, dass** in einer der Endstellungen, in der die Öffnung (72) geschlossen ist, eine Umfangsfläche (46) des Körpers (60) und eine benachbarte Umfangsfläche (12) eines Sockels (6) der Aufsatzfigur (4) miteinander fluchten.

11. Kombination aus einer Vorrichtung nach einem der Ansprüche 1 bis 10 und einer Aufsatzfigur, **dadurch gekennzeichnet, dass** zur lösbaren Befestigung der Aufsatzfigur (4) ein Sockel (6) der Aufsatzfigur (4) beweglich mit dem Körper (60) der Vorrichtung (2) verrastet ist.

12. Kombination nach Anspruch 11, **dadurch gekennzeichnet, dass** der Sockel (6) einen die Aufsatzfigur (4) tragenden Oberteil und einen von unten her am Oberteil befestigten Unterteil (88) aufweist, der mit Rastmitteln (82, 90) zum Einrasten von komplementären Rastmitteln (76) des Körpers (60) versehen ist.

13. Kombination aus einer Vorrichtung nach einem der Ansprüche 1 bis 10 und einer Aufsatzfigur, **dadurch gekennzeichnet, dass** ein Sockel (6) der Aufsatzfigur (4) eine durchgehende Öffnung (102) für einen Trinkhalm (104) aufweist, die nach der lösbaren Befestigung der Aufsatzfigur (4) am Körper (100) der Vorrichtung (2) mit einer den Körper (100) durchsetzenden Ausnehmung (34, 36) kommuniziert.

14. Getränkeflasche mit einem Schraubdeckel, **gekennzeichnet durch** eine lösbar auf dem Schraubdeckel (14) befestigte Vorrichtung nach einem der Ansprüche 1 bis 11, in deren Ausnehmung (36, 64) der Schraubdeckel (14) der Getränkeflasche (8) mit Gleitpassung oder leichter Presspassung eingreift.

## Claims

1. Device for fastening a topper on a drinks bottle, having a body (60, 100) which has means (34, 76) for fastening the topper (4) in a releasable manner and also has a clearance (36, 64) for accommodating a screw cap (14) and a drinks-bottle neck part (18) provided with an external thread (16), wherein the clearance (64) serves for fastening the body (60, 100) on the screw cap (14) and on the external thread (16) of the neck part (18) of the drinks bottle (8) and has an open lower end, a lower portion (68), which adjoins the open end and has a relatively large open cross section, and an upper portion (70) with a smaller opening cross section, wherein the lower portion (68) accommodates the screw cap (14) with a sliding fit or a slight interference fit, and a circumferential wall (72) of the upper portion is provided, on its inner side, with an internal thread (73) for engaging with the external thread (16) of the neck part (18) of the drinks bottle (8).

2. Device according to Claim 1, **characterized in that** the body (32) has two cylindrical clearances (34, 36) which are oriented to opposite sides and of which the one clearance (34) accommodates a cylindrical base part (6) of the topper (4) and the other accommodates a screw cap (14) of the drinks container, which is designed as a drinks bottle (8).

3. Device according to Claim 2, **characterized in that** the clearances (34, 36) accommodate the base part (6) of the topper (4) and the screw cap (14) of the drinks bottle (8) with a sliding fit or slight interference fit.

4. Device according to one of the preceding claims, **characterized in that** the body (60), on its upper side, has an opening (74) through which a drinking straw can be introduced into the clearance (64) from above.

5. Device according to one of the preceding claims, **characterized in that** the topper (4), which is fastened on the body (60), can be moved in relation to the body (60) in order to free or to close an opening (74) which is made in the body (60), and through which a drinking straw can be introduced into the clearance (64).

6. Device according to Claim 5, **characterized in that** the topper (4) can be rotated in relation to the body (60) about an axis which is offset laterally in relation to a longitudinal axis (46) of the body (60) and of the clearance (64).

7. Device according to one of the preceding claims, **characterized in that** the means (76, 82) for fastening the topper (4) in a releasable manner comprise latching means (76) on the body (60), it being possible for said latching means to be brought into latching engagement with complementary latching means (82) on the topper (4) or on a base (6) of the topper.

8. Device according to Claim 7, **characterized in that** the latching means comprise a latching bolt (76) which projects beyond an upper end of the body (60) and can be latched into a downwardly open latching opening (82) in the base (6) of the topper (4).

9. Device according to one of Claims 5 to 8, **characterized by** means (94, 96) by way of which the movement of the topper (4), which is fastened on the body (60), is limited in relation to the body (60) between two end positions and/or by way of which the direction of rotation of the topper (4), which is fastened on the body (60), is defined in order for the opening (72) to be freed or closed.

10. Device according to Claim 9, **characterized in that** in one of the end positions, in which the opening (72) is closed, a circumferential surface (46) of the body (60) and an adjacent circumferential surface (12) of a base (6) of the topper (4) are in alignment with one another.

11. Combination of a device according to one of Claims 1 to 10 and a topper, **characterized in that**, in order to fasten the topper (4) in a releasable manner, a base (6) of the topper (4) is latched in a movable manner to the body (60) of the device (2).

12. Combination according to Claim 11, **characterized in that** the base (6) has an upper part, which carries the topper (4), and a lower part (88), which is fastened on the upper part from beneath and is provided with latching means (82, 90) into which complementary latching means (76) of the body (60) can be latched.

13. Combination of a device according to one of Claims 1 to 10 and a topper, **characterized in that** a base (6) of the topper (4) has a through-opening (102) which is intended for a drinking straw (104) and, once the topper (4) has been fastened in a releasable manner on the body (100) of the device (2), communicates with a clearance (34, 36) which passes through the body (100).

14. Drinks bottle having a screw cap, **characterized by** a device according to one of Claims 1 to 10 which is fastened on the screw cap (14) in a releasable manner and in the clearance (36, 64) of which the screw cap (14) of the drinks bottle (8) engages with a sliding fit or a slight interference fit.

## Revendications

1. Dispositif pour la fixation d'une figurine à poser sur une bouteille de boisson, comprenant un corps (60, 100), qui présente des moyens (34, 76) pour la fixation amovible de la figurine à poser (4) et un évidement (36, 64) pour recevoir un couvercle vissable (14) et une partie de goulot (18) de la bouteille de boisson pourvu d'un filetage extérieur (16), l'évidement (64) servant à la fixation du corps (60, 100) sur le couvercle vissable (14) et sur le filetage extérieur (16) de la partie de goulot (18) de la bouteille de boisson (8) et présentant une extrémité inférieure ouverte, une portion inférieure (68) adjacente à l'extrémité ouverte, avec une section transversale d'ouverture plus grande, ainsi qu'une portion supérieure (70) avec une section transversale d'ouverture inférieure, la portion inférieure (68) recevant le couvercle vissable (14) par ajustement par glissement ou par léger ajustement serré, et une paroi périphérique (72) de la portion supérieure étant pourvue sur son côté intérieur d'un filetage intérieur (73) pour l'engagement avec le filetage extérieur (16) de la partie de goulot (18) de la bouteille de boisson (8).

2. Dispositif selon la revendication 1, **caractérisé en ce que** le corps (32) présente deux évidements cylindriques (34, 36) tournés vers des côtés opposés, dont l'un (34) reçoit une partie de douille cylindrique (6) de la figurine à poser (4) et l'autre reçoit un couvercle vissable (14) du récipient pour boisson réalisé sous forme de bouteille de boisson (8).

3. Dispositif selon la revendication 2, **caractérisé en ce que** les évidements (34, 36) reçoivent la partie de douille (6) de la figurine à poser (4) ou le couvercle vissable (14) de la bouteille de boisson (8) par ajustement par glissement ou par léger ajustement serré.

4. Dispositif selon l'une quelconque des revendications précédentes, **caractérisé en ce que** le corps (60) présente une ouverture (74) sur son côté supérieur, à travers laquelle une paille pour boire peut être introduite depuis le haut dans l'évidement (64).

5. Dispositif selon l'une quelconque des revendications précédentes, **caractérisé en ce que** la figurine à poser (4) fixée sur le corps (60) peut être déplacée par rapport au corps (60) afin de permettre d'ouvrir ou de fermer une ouverture (74) pratiquée dans le corps (60), à travers laquelle une paille pour boire peut être introduite dans l'évidement (64).

6. Dispositif selon la revendication 5, **caractérisé en ce que** la figurine à poser (4) peut être tournée par rapport au corps (60) autour d'un axe qui est décalé latéralement par rapport à un axe longitudinal (46) du corps (60) et de l'évidement (64).

7. Dispositif selon l'une quelconque des revendications précédentes, **caractérisé en ce que** les moyens (76, 82) pour la fixation amovible de la figurine à poser (4) comprennent des moyens d'encliquetage (76) sur le corps (60), qui peuvent être amenés en engagement d'encliquetage avec des moyens d'encliquetage complémentaires (82) sur la figurine à poser (4) ou sur une douille (6) de la figurine à poser.

8. Dispositif selon la revendication 7, **caractérisé en ce que** les moyens d'encliquetage comprennent un boulon d'encliquetage (76) saillant au-delà d'une extrémité supérieure du corps (60), qui peut être encliqueté dans une ouverture d'encliquetage (82) ouverte vers le bas dans la douille (6) de la figurine à poser (4).

9. Dispositif selon l'une quelconque des revendications 5 à 8, **caractérisé par** des moyens (94, 96) pour limiter le mouvement de la figurine à poser (4) fixée sur le corps (60) par rapport au corps (60) entre deux positions d'extrémité et/ou pour fixer le sens de rotation de la figurine à poser (4) fixée sur le corps (60) pour ouvrir ou fermer l'ouverture (72).

10. Dispositif selon la revendication 9, **caractérisé en ce que** dans l'une des positions d'extrémité dans laquelle l'ouverture (72) est fermée, une surface périphérique (46) du corps (60) et une surface périphérique (12) adjacente d'une douille (6) de la figurine à poser (4) sont en affleurement l'une avec l'autre.

11. Combinaison d'un dispositif selon l'une quelconque des revendications 1 à 10 et d'une figurine à poser, **caractérisée en ce que** pour la fixation amovible de la figurine à poser (4), une douille (6) de la figurine à poser (4) est encliquetée de manière mobile avec le corps (60) du dispositif (2).

12. Combinaison selon la revendication 11, **caractérisée en ce que** la douille (6) présente une partie supérieure portant la figurine à poser (4) et une partie inférieure (88) fixée depuis le bas à la partie supérieure, laquelle est pourvue de moyens d'encliquetage (82, 90) pour l'encliquetage de moyens d'encliquetage complémentaires (76) du corps (60).

13. Combinaison constituée d'un dispositif selon l'une quelconque des revendications 1 à 10 et d'une figurine à poser, **caractérisée en ce qu'**une douille (6) de la figurine à poser (4) présente une ouverture traversante (102) pour une paille pour boire (104), laquelle ouverture communique après la fixation amovible de la figurine à poser (4) sur le corps (100) du dispositif (2) avec un évidement (34, 36) traversant le corps (100).

14. Bouteille de boisson comprenant un couvercle vissable, **caractérisée par** un dispositif fixé de manière amovible sur le couvercle vissable (14), selon l'une quelconque des revendications 1 à 10, dans l'évidement (36, 64) duquel dispositif le couvercle vissable (14) de la bouteille de boisson (8) vient en prise par ajustement par glissement ou par léger ajustement serré.
